# FASCICULE DE BREVET EUROPEEN

(11) **EP 0 181 262 B1**
(45) Date de publication et mention de la délivrance du brevet: **10.01.1990**
(21) Numéro de dépôt: 85402119.3
(22) Date de dépôt: 05.11.1985
(51) Int. Cl.: E05B 5/00

(54) **Poignée de commande de l'ouverture d'une porte pivotant autour d'un axe parallèle à cette dernière, à encombrement réduit, en particulier pour véhicule automobile**
Um eine parallel zur Türebene gelegene Achse drehender Fahrzeugtürgriff mit geringem Platzbedarf
Vehicle door handle rotating about an axis in parallel to the door, with reduced space requirement

(30) Priorité: 07.11.1984 FR 8416923
(43) Date de publication de la demande: 14.05.1986
(73) Titulaire: REGIE NATIONALE DES USINES RENAULT, 92109 Boulogne-Billancourt (FR)
(72) Inventeur: Plat, Claude, F-92240 Malakoff (FR); Carrion, Jean-Pierre, F-92500 Rueil Malmaison (FR)
(74) Mandataire: Saint Martin, René

(56) Documents cités:
- DE-A- 2 702 325

## Description

La présente invention a pour objet une poignée de commande de l'ouverture d'une serrure de porte de véhicule automobile, communément appelée «poignée à palette» comportant une palette de commande articulée sur une embase autour d'un premier axe pour commander la rotation d'un levier de commande d'ouverture de la serrure équipant la porte, le levrier de commande étant articulé sur l'embase autour d'un second axe d'articulation.

Afin d'obtenir une ouverture suffisante et franche de la serrure il est nécessaire d'employer un levier de commande dont le bras de levier est très grand.

Le brevet DE-2702325 divulgue une serrure dans laquelle la clé est manoeuvrée autour de son axe par une palette pourtant autour d'un axe perpendiculaire à celui de la clé. Du fait de la rotation de la clé selon un axe transversal à celui de la palette, ce système est encoulerant et ne convient pas à une application sur véhicule.

La tendance actuelle visant à permettre le montage de vitres coulissantes affleurantes ou semi affleurantes dans les portes ainsi qu'à réduire l'espace disponible entre la vitre et la tôle extérieure de la porte ne permet pas l'utilisation de grand bras de levier procurant un débattement suffisant.

La présente invention propose une conception très simple et économique d'une poignée à palette à encombrement réduit, caractérisée en ce que le second axe d'articulation est parallèle au premier axe d'articulation, et est solidaire d'un pignon recepteur a denture externe pourtant autour d'un second axe, commande étant solidaire à un pignon môteur à denture interne pourtant autour dudit premier axe de rotation et engrenaux avec ledit pignon récepteur.

D'autres caractéristiques et avantages de l'invention apparaitront plus clairement à la lecture de la description qui va suivre pour la compréhension de laquelle on se reportera aux dessins annexés dans lesquels:
- la fig. 1 est une demi-vue, de l'intérieur de la porte, d'une poignée réalisée conformèment aux enseignements de la présente invention;
- la fig. 2 est une vue en coupe partielle selon la ligne 2-2 de la fig. 1;
- la fig. 3 est une vue en coupe partielle selon la ligne 3-3 de la fig. 1;
- la fig. 4 est une vue en bout selon la flèche F de la fig. 1;
- la fig. 5 est une vue en coupe partielle selon la ligne 5-5 de la fig. 1; et
- la fig. 6 est une section selon la ligne 6-6 de la fig. 1.

On a représenté à la fig. 1 une vue d'une poignée de commande à palette réalisée selon les enseignements de la présente invention. Par raison de symétrie on n'a représenté et l'on ne décrira ici qu'une demi-vue de la poignée.

La poignée 10 est constituée d'une embase 12, prévue pour être fixée sur la tôle de la porte du véhicule, sur laquelle une palette de commande 14 est montée articulée autour d'un premier axe d'articulation X-X.

La palette 14 est susceptible de pivoter autour de l'axe (X-X) depuis sa position de repos illustrée aux figures, dans laquelle elle est en appui sur une butée 16 de l'embase 12 vers une position 14' de commande de l'ouverture de la serrure, représentée en silhouette à la fig. 5.

Le montage de la palette 14 est effectué à chaque extrémité de celle-ci par deux portions cylindriques 18 clipsées sur des demi-axes 20 de l'embase de profil complémentaires.

La poignée 10 comporte un levier 22 de commande de l'ouverture de la serrure monté articulé sur l'embase 12 autour d'un second axe d'articulation Y-Y parallèle au premier axe X-X.

Le levier de commande 22 est monté articulé sur l'axe Y-Y par une portion de profil cylindrique 24 clipsé sur un axe 26 de l'embase 12. La seconde extrémité, non représentée, de l'embase 12 est également munie d'un axe, symétrique à l'axe 26 qui permet le montage du lévier de verrouillage pour la portière opposée du véhicule (portière droite et gauche).

Le levier de commande 22 est muni d'un trou 28 permettant par exemple de fixer une tringle de commande non représentée de l'ouverture de la serrure équipant la porte.

Le levier 22 est entraîné en rotation autour du second axe YY par la palette de commande 14 au moyen d'une liaison par engrenages comportant un pignon moteur 30 relié à la palette 14 et un pignon récepteur 32 relié au levier 22.

Le pignon moteur 30, venu de matière avec la palette 14, est un pignon à denture interne 34 monté pivotant autour du premier axe d'articulation X-X et qui coopère avec le pignon récepteur 32.

Le pignon récepteur 32 est un pignon, venu de matière avec le levier 22, dont la denture externe 36 engrène avec la denture externe 34 du pignon moteur 30' et qui est monté pivotant autour du second axe Y-Y.

A titre d'exemple, dans le mode de réalisation représenté, les axes X-X et Y-Y sont séparés de 6 mm les diamètres primitifs des pignons 30 et 32 étant respectivement de 12 mm et 6 mm.

Lorsque l'utilisateur désire provoquer l'ouverture de la serrure équipant sur la porte, il tire sur la palette 14 pour provoquer sa rotation autour de l'axe X-X depuis la position de repos vers sa position 14' illustrée à la fig. 5.

Au cours de cette rotation, le pignon moteur 30 pivote autour de l'axe X-X du même angle que la palette 14'= et ceci dans le sens anti-horaire en considérant la fig. 5; cette rotation a pour effet de provoquer, par engrénement, la rotation dans le sens anti-horaire du pignon récepteur 32 autour de l'axe Y-Y.

Comme le pignon 32 est solidaire du levier 22, la rotation de la palette de commande 14 provoque le pivotement du levier 22 autour de l'axe Y-Y entre sa position de repos et sa position de commande de l'ouverture 22'.

Lorsque l'utilisateur relâche l'effort appliqué à la palette 14, cette dernière sous l'effort exercé par un ressort de rappel non représenté revient vers sa position de repos entrainement également le levier 22 au moyen de la liaison assurée par les pignons 30 et 32.

On a ainsi réalisé, une poignée d'encombrement réduit, dont l'effort de commande n'est pas modifié et dont l'assemblage se réalise très simplement par clipsage élastique des composants sur l'embase 12.

## Revendications

Poignée de commande 10 de l'ouverture d'une serrure de porte de véhicule automobile, comportant une palette de commande 14 articulée sur une embase 12 autour d'un premier axe d'articulation X-X pour commander la rotation d'un levier 22 de commande de l'ouverture de la serrure équipant la porte, le levier de commande 22 étant articulé sur l'embase 12 autour d'un second axe d'articulation Y-Y, caractérisé en ce que le second axe d'articulation Y-Y est parallèle au premier axe d'articulation X-X et est solidaire d'un pignon récepteur 32 à denture externe pivotant autour dudit second axe Y-Y, la palette de commande.14 étant solidaire d'un pignon moteur 30 à denture interne pivotant autour dudit premier axe d'articulation X-X et engrenant avec ledit pignon récepteur 32.

## Patentansprüche

Fahrzeugtürgriff 10 zum Öffnen eines Kraftfahrzeugtürschlosses, mit einem Steuerschieber 14, der an einem Grundteil 12 um eine erste Gelenkachse X-X angelenkt ist, um die Drehung eines Steuerhebels 22 zu steuern, der parallel zur ersten Gelenkachse X-X ist und das Türschloss öffnet, wobei der Steuerhebel 22 am Grundteil 12 um eine zweite Gelenkachse Y-Y angelenkt ist, dadurch gekennzeichnet, daß die zweite Gelenkachse Y-Y parallel zur ersten Gelenkachse X-X ist und fest mit einem Aufnahmezapfen 32 mit Außenzahnung verbunden ist, der um die zweite Achse Y-Y verdrehbar ist, während der Steuerschieber 14 mit einem Antriebszapfen 30 mit Innenzahnung fest verbunden ist, der um die erste Gelenkachse X-X verdrehbar ist und mit dem Aufnahmezapfen 32 kämmt.

## Claims

A handle 10 for controlling opening of a motor vehicle door lock comprising a control flap 14 which is pivotally mounted on a base portion 12 about a first pivot axis X-X to control the rotary movement of a lever 22 for controlling opening of the lock with which the door is fitted, the control lever 22 being pivotally mounted on the base portion 12 about a second pivot axis Y-Y, characterised in that the second pivot axis Y-Y is parallel to the first pivot axis X-X and is fixed with respect to a driven pinion 32 with external teeth which pivots about said second axis Y-Y, the control flap 14 being fixed with respect to a drive pinion 30 with internal teeth which pivots about said first pivot axis X-X and meshes with said driven pinion 32.
